# EUROPÄISCHE PATENTSCHRIFT

(11) **EP 0 920 932 B1**
(45) Veröffentlichungstag und Bekanntmachung des Hinweises auf die Patenterteilung: **08.08.2001**
(21) Anmeldenummer: 98120235.1
(22) Anmeldetag: 28.10.1998
(51) Int. Cl.: B21D 28/18, B21D 26/02, B26F 1/40

(54) **Verfahren und Vorrichtung zum Lochen eines Werkstückes**
Method and apparatus for punching a workpiece
Procédé et dispositif de poinçonnage d'une pièce à usiner

(30) Priorität: 28.10.1997 DE 19747607
(43) Veröffentlichungstag der Anmeldung: 09.06.1999
(73) Patentinhaber: FGU Forschungsgesellschaft Umformtechnik m.b.H., 70174 Stuttgart (DE)
(72) Erfinder: Schwager, Aribert Prof. Dr.-Ing. habil., 71679 Asperg (DE); Siegert, Klaus Prof. Dr.-Ing., 71003 Sindelfingen (DE); Rieger, Ralf Dipl.-Ing., 70734 Fellbach (DE)
(74) Vertreter: Rumrich, Gabriele

(56) Entgegenhaltungen:
- DE-C- 4 322 063
- DE-C- 19 506 067
- US-A- 4 989 482
- US-A- 5 398 533

## Beschreibung

Die Erfindung betrifft ein Verfahren und eine Vorrichtung nach dem Oberbegriff der Ansprüche 1 und 8, zum Lochen eines Werkstückes, wobei das Werkstück als ein nach dem Innenhochdruckumformverfahren hergestellter Hohlkörper oder als blechförmiges Teil ausgebildet sein kann. Eine Seite der Wandung des Werkstückes wird einem unter Hochdruck stehenden Druckmedium und die andere Seite der Einwirkung eines in einem Werkzeug geführten Stempels ausgesetzt, wobei der Stempel die Wandung entgegen des Hochdruckes des Druckmediums schneidet oder eine am Werkzeug ausgebildete umlaufende Schneidkante freigibt, an der sich die Wand unter dem Einfluß eines Hochdrucks geschnitten wird. Es findet eine Quelle zum Bereitstellen eines mit Hochdruck beaufschlagbaren Druckmediums und eine Druckzuführung zum Zuführen des Druckmediums in den Hochdruckraum Anwendung.

Beim Innenhochdruck-Umformverfahren und dem ebenso bekannten hydromechanischen Tiefziehen werden Bauteilwandungen unter Einwirkung eines unter hohem Druck stehenden Druckmediums an die Kontur eines Werkzeuges gedrückt. Um die so erzeugten Bauteile anschließend im gleichen Werkzeug mit Durchbrüchen versehen zu können, sind mehrere Verfahren und Vorrichtungen bekannt.

So wird gem. DE 40 35 625 (Oberbegriff der Ansprüche 1 und 8) A1 ein Verfahren zum Herstellen eines Durchbruches in der Wandung eines als Hohlkörper ausgebildeten Werkstückes und ein Werkzeug zur Durchführung des Verfahrens beschrieben, wobei das Werkzeug im Bereich des gewünschten Durchbruchs mit einem sich scharfkantig von der Bauteilwandung wegweisendem Hohlraum versehen ist, um die Wandung in Richtung dieses Hohlraums derart unter Druck setzen zu können, daß sie sich an der scharfen Kante schneidet. Bei einem weiteren bekannten Verfahren nach DE 43 22 063 C1 wird ein im Innenhochdruck-Umformwerkzeug geführter Stempel zunächst zum Zwecke des Vorschneidens gegen die unter maximalem Innendruck stehende Wand und anschließend zum Zwecke des vollständigen Ausschneidens gegen die unter verringertem Druck stehende Wand geführt.

Der abgeschnittene Rest gelangt dabei in den Druckraum, aus dem er durch den erzielten Durchbruch wieder herausgedrückt werden muß. Um dies zu vermeiden, wird gem. DE 195 06 067 C1, mit einem Stempel in der Wandung zunächst eine Sollbruchstelle erzeugt und dann durch den Stempel am Werkzeug eine umlaufende Schneidkante freigegeben, an der sich die Wandung unter dem Einfluß des sich steigernden Innenhochdrucks endgültig auftrennt.

Unabhängig davon, ob das Ausschneiden des Durchbruchs von innen nach außen und/oder von außen nach innen erfolgt, ist allen Verfahren gemeinsam, daß sie eine große Schneidkraft, d. h., hohen Medien- und/oder hohen Stempeldruck erfordern. Weiterhin weisen die erzeugten Schnittkanten eine große Kantenformabweichung und eine große Grathöhe auf.

Der Erfindung liegt die Aufgabe zugrunde, ein Verfahren und eine Vorrichtung zum Lochen eines Werkstückes zu schaffen, die bei geringerem Medien- und/oder Stempeldruck eine geringere Kantenformabweichung, eine kleinere Grathöhe und eine bessere Schnittfläche gewährleistet.

Diese Aufgabe wird erfindungsgemäß durch die Merkmale des ersten und achten Patentanspruchs. Die Unteransprüche definieren bevorzugte Ausführungen der Erfindund.

Dabei kann das Werkstück als ein nach dem Innenhochdruckumformverfahren hergestellter Hohlkörper oder als ein blechförmiges Teil ausgebildet sein. Eine Seite der Wandung des Werkstückes wird einem unter Hochdruck stehenden Druckmedium und dessen andere Seite der Einwirkung eines in einem Werkzeug geführten Stempels ausgesetzt. Dabei schneidet der Stempel entweder die Wandung des Werkstückes entgegen der Wirkung des Druckmediums oder der Stempel gibt eine am Werkzeug ausgebildete umlaufende Schneidkante, an der sich die Wandung des Werkstückes unter dem Einfluß zunehmenden Druckes des Druckmediums (D) geschnitten , frei oder es wird beides nacheinander ausführt. Erfindungsgemäß wird die Bewegung des Stempels in Form der Vorschubbewegung beim Schneiden der Wandung des Werkstückes und/oder in Form der Rückhubbewegung beim Freigeben der umlaufenden Schneidkante des Werkzeuges von einer Schwingung überlagert und/oder das Aufbringen des an der Wandung anliegenden Hochdrucks durch das Druckmedium (D) erfolgt im Rhythmus einer Schwingung. Dabei kann das Lochen des Werkstückes durch den Stempel bei nichtschwingendem oder schwingendem zu- oder abnehmendem Hochdruck des Druckmediums erfolgen.

Weiterhin ist es möglich, daß zuerst unter einer Vorschubbewegung des Stempels das Anschneiden der Wandung des Werkstückes bis auf eine Restwanddicke erfolgt und anschließend unter einer Rückhubbewegung des Stempels die umlaufende Schneidkante durch den Stempel freigegeben wird, so daß der Ausschnitt durch den Hochdruck des Druckmediums bei gleichzeitiger Schwingungsüberlagerung der Stempelbewegung des Stempels und/oder des Druckes des Druckmediums aus der Wandung des Werkstückes ausgeschnitten wird. Dabei kann das Anschneiden der Wandung des Werkstückes bis auf eine Restwanddicke und die Rückhubbewegung des Stempels die zur Freigabe der umlaufende Schneidkante durch den Stempel auch wechselweise im Rhythmus einer Schwingung erfolgen.

Die Frequenz der Schwingung von Stempel und/oder Druckmedium liegt vorzugsweise in der Größenordnung von 5 bis 50 Hz. Es ist jedoch auch möglich eine im Ultraschallbereich zu verwenden.

Die Schwingungsamplituden und/oder die Frequenzen der Schwingungen von Stempel und Druckmedium können gleich oder unterschiedlich sein.

Bei der Vorrichtung zum Lochen eines Werkstückes befindet sich auf einer Seite der Wandung des Werkstückes der Stempel und auf der anderen Seite der Wandung ein Hochdruckaum. Weiterhin ist eine Quelle zum Bereitstellen eines mit Hochdruck beaufschlagbaren Druckmediums und einer Druckzuführung zum Zuführen des Druckmediums in den Hochdruckraum vorgesehen. Erfindungsgemäß sind der Druckzylinder zur Erzeugung des Stempelvorschubes und des Stempelrückhubes und/oder der Druckzylinder zur Erzeugung des Hochdruckes des Druckmediums mit einer Einrichtung zur Erzeugung der Schwingung des Stempels bzw. mit einer Einrichtung zur Erzeugung der Schwingungen im Druckmedium gekoppelt. Weiterhin ist vorteilhafter Weise eine Steuereinrichtung vorgesehen, mit der die Stempelbewegung und die Schwingung des Stempels und/oder der Hochdruck des Druckmediums und dessen Schwingungsüberlagerung steuerbar sind.

Durch die Schwingungsüberlagerung der Stempelbewegung und/oder des Druckes des Druckmediums erfolgt das Schneiden in der Art eines pulsierenden Trennens der Wandung des Werkstückes im Rhythmus der jeweiligen Schwingungen.

Dadurch wird die Schnittflächenqualität wesentlich verbessert. Auch die Kantenformabweichung und der Grat werden reduziert. Die kleinere Schneidkraft ermöglicht auch, den Gegenhalterdruck zu verringern.

Die Erfindung wird nachfolgend anhand von Ausführungsbeispielen und zugehörigen Zeichnungen näher erläutert.

Es zeigen:
- Fig. 1:: Vorrichtung mit schwingend schneidendem Stempel
- Fig. 2:: Vorrichtung mit schwingend freigebendem Stempel
- Fig. 3:: Weg-Zeit-Diagramm eines schwingend schneidenden Stempels

Die Vorrichtung weist ein Werkzeug 2 auf, zwischen dessen Werkzeugoberteil 4 und Werkzeugunterteil 6 das Werkstück 8 druckmitteldicht eingespannt ist. Im Werkzeugoberteil 4 wird ein Stempel 10 geführt, der durch einen Antrieb 12 in Richtung der Wandung des Werkstückes 8 (Vorschubbewegung) und von dieser weg (Rückhubbewegung) bewegbar ist. Das Werkzeugunterteil 6 besitzt einen Druckraum 14, der über eine Druckzuführung 16 mit einer Hochdruckquelle 18 in Verbindung steht. Der Antrieb 12 und die Hochdruckquelle 18 sind mit einer Steuereinrichtung 20 verbunden, die es ermöglicht, die Stempelbewegung und/oder den Druck des Druckmediums D im Rhythmus einer Schwingung zu steuern.

Obwohl sich diese schematische Darstellung auf den Aufbau einer Vorrichtung in der Art zum hydromechanischen Tiefziehen bezieht, trifft der Grundaufbau und das Verfahren auch auf Vorrichtungen zum Innenhochdruck-Umformen zu. Das Werkstück 8 ist dann nicht ein zwischen zwei Werkzeughälften 4 und 6 eingespanntes Blech, sondern ein zwischen zwei Werkzeughälften eingelegter und anschließend mit Innenhochdruck beaufschlagter Hohlkörper.

Entsprechend des ersten Ausführungsbeispiels (Fig. 1) erteilt die Steuereinrichtung 20 dem Stempel 10 über den Antrieb 12 einen mit einer Schwingung überlagerten konstanten Vorschub in Richtung der Wandung des Werkstückes 8. Indem der Stempel 10 je Schwingungsperiode immer ein größeres Stück in die Wand 8 eindringt, als er sich daraus zurückzieht, gelangt er schrittweise vorwärts, bis er sie entgegen einem von der Steuereinrichtung 20 über die Druckquelle 18 und den Kanal 16 aufrechterhaltenen konstanten Innenhochdruck vollständig durchdrungen hat und der Ausschnitt hergestellt ist. In Abhängigkeit vom Werkstückwerkstoff und der gewünschten Geometrie des Ausschnittes kann es vorteilhaft sein, den konstanten Hochdruck durch einen schwingend oder nichtschwingend zu- oder abnehmenden Hochdruck zu ersetzen.

Entsprechend eines weiteren Ausführungsbeispiels (Fig. 2) ist es vorgesehen, den Stempel 10 durch Umkehr des konstanten Vorschubs schwingend von der Wandung des Werkstückes 8 wegzubewegen. Dabei kann der Druck des Druckmediums D im Druckraum 14 konstant sein oder auch schwingend oder nichtschwingend, beispielsweise linear erhöht werden. Da der Stempel 10 je Schwingungsperiode immer ein größeres Stück einer am Werkzeugteil 4 umlaufenden Schneidkante 22 freigibt als er sie wieder verdeckt, trennt sich die Wandung 8 unter dem höher werdenden Druck im Druckraum 14 schrittweise an der am Werkzeug 2 umlaufenden Schneidkante 22 auf.

Gemäß einem abschließenden Ausführungsbeispiel wird nur der Hochdruck des Druckmediums D im Rhythmus einer Schwingung gesteigert, während der Stempel 10 mit konstantem Vorschub von der Wand 8 wegbewegt wird, so daß diese an der am Werkzeug 2 umlaufenden Schneidkante 22 im Rhythmus der Hochdruckschwingung geschnitten wird.

In Fig. 3 ist das Weg-Zeit-Diagramm eines die Wand 8 schwingend schneidenden Stempels 10 gezeigt. Unter dem Einfluß der Steuereinrichtung 20 ist dem durch den Antrieb 12 realisierten Vorschub eine Schwingung mit einer Frequenz von 17 Hz überlagert worden. Die Amplitude der resultierenden Vorschubschwingung weist z.B. einen positiven Anteil von 0,06 mm/s und einen negativen Anteil von 0,04 mm/s auf. Auf dieser Basis durchdringt der Stempel 10 bei geringer Schneidkraft in die Wand eines Werkstücks und hinterläßt dabei eine Lochung von hoher Qualität.

Ein vergleichbares Ergebnis läßt sich mit einer von einem Ultraschallgeber bereitgestellten Ultraschallschwingung erzielen, deren Frequenz vorzugsweise 20 kHz beträgt.

## Patentansprüche

1. Verfahren zum Lochen eines Werkstückes, wobei das Werkstück (8) als ein nach dem Innenhochdruckumformverfahren hergestellter Hohlkörper oder als ein hydrogefomtes blechförmiges Teil ausgebildet sein kann, und wobei die eine Seite der Wandung des Werkstückes (8) einem unter Hochdruck stehenden Druckmedium (D) und dessen andere Seite der Einwirkung eines in einem Werkzeug (2) geführten Stempels (10) ausgesetzt wird und der Stempel (10) entweder die Wandung des Werkstückes (8) entgegen der Wirkung des Druckmediums (D) schneidet oder eine am Werkzeug (2) ausgebildete umlaufende Schneidkante (22), an der sich die Wandung des Werkstückes (8) unter dem Einfluß zunehmenden Druckes des Druckmediums (D) geschnitten wird, freigibt oder beides nacheinander ausführt, **dadurch gekennzeichnet,** daß die Bewegung des Stempels (10) in Form der Vorschubbewegung beim Aufschneiden der Wandung des Werkstückes (8) und/oder in Form der Rückhubbewegung beim Freigeben der umlaufenden Schneidkante (22) des Werkzeuges (2) von einer Schwingung überlagert wird und/oder das Aufbringen des an der Wandung (8) anliegenden Hochdrucks durch das Druckmedium (D) im Rhythmus einer Schwingung erfolgt.

2. Verfahren nach Anspruch 1, **dadurch gekennzeichnet,** daß das Lochen des Werkstückes (8) durch den Stempel (10) bei nichtschwingendem oder schwingendem zu- oder abnehmendem Hochdruck des Druckmediums (D) erfolgt.

3. Verfahren nach Anspruch 1 und 2, **dadurch gekennzeichnet,** daß zuerst unter einer Vorschubbewegung des Stempels (10) das Anschneiden der Wandung des Werkstückes (8) bis auf eine Restwanddicke erfolgt und anschließend unter einer Rückhubbewegung des Stempels (10) die umlaufende Schneidkante (22) durch den Stempel (10) freigegeben wird, so daß der Ausschnitt (1) durch den Hochdruck des Druckmediums (D) bei gleichzeitiger Schwingungsüberlagerung der Stempelbewegung des Stempels (10) und/oder des Druckes des Druckmediums (D) aus der Wandung des Werkstückes (8) ausgeschnitten wird.

4. Verfahren nach einem der Ansprüche von 1 bis 3, **dadurch gekennzeichnet,** daß das Anschneiden der Wandung des Werkstückes (8) bis auf eine Restwanddicke und die Rückhubbewegung des Stempels (10) die zur Freigabe der umlaufende Schneidkante (22) durch den Stempel (10) wechselweise im Rhythmus einer Schwingung erfolgen.

5. Verfahren nach einem der Ansprüche von 1 bis 4, **dadurch gekennzeichnet,** daß die Frequenz der Schwingung von Stempel (10) und/oder Druckmedium (D) in der Größenordnung von 5 bis 50 Hz liegt.

6. Verfahren nach einem der Ansprüche 1 bis 5, **dadurch gekennzeichnet,** daß die Frequenz der Schwingung von Stempel (10) und/oder Druckmedium (D) im Ultraschallbereich liegt.

7. Verfahren nach einem der Ansprüche von 1 bis 6, **dadurch gekennzeichnet,** daß die Schwingungsamplituden und/oder die Frequenzen der Schwingungen von Stempel (10) und Druckmedium (D) gleich oder unterschiedlich sind.

8. Vorrichtung zum Lochen eines Werkstückes, mit einem Hochdruck-Umformwerkzeug (2), wobei auf einer Seite der Wandung des Werkstückes (8) der Stempel (10) angeordnet ist und sich auf der anderen Seite der Wandung des Werkstückes (8) ein Hochdruckaum (14) befindet sowie mit einer Quelle (18) zum Bereitstellen eines mit Hochdruck beaufschlagbaren Druckmediums (D) und einer Druckzuführung (16) zum Zuführen des Druckmediums (D) in den Hochdruckraum, **dadurch gekennzeichnet,** daß der Druckzylinder (12) zur Erzeugung des Stempelvorschubes und des Stempelrückhubes mit einer Einrichtung zur Erzeugung einer Schwingung des Stempels (10) und/oder daß der Druckzylinder zur Erzeugung des Hochdruckes des Druckmediums mit einer Einrichtung zur Erzeugung einer Schwingungen im Druckmedium gekoppelt sind.

9. Vorrichtung nach Anspruch 8, **dadurch gekennzeichnet,** daß eine Steuereinrichtung (20) vorgesehen ist, mit der Stempelbewegung und die Schwingung des Stempels (10) und/oder der Hochdruck des Druckmediums (D) und dessen Schwingungsüberlagerung steuerbar sind.

## Claims

1. A method for punching a workpiece, with the workpiece (8) being arranged as a hollow body produced according to the internal high-pressure metal forming method or as a hydro-formed part and with the one side of the wall of the workpiece (8) being subjected to a pressure medium (D) which is under high pressure and its other side being subjected to the action of a punch (10) guided in a tool (2) and the punch (10) either cuts the wall of the workpiece (8) against the action of the pressure medium (D) or releases a circular cutting edge (22) formed on the tool (2) on which the wall of the workpiece (8) is cut under the influence of the increasing pressure of the pressure medium (D), or performs both successively, characterized in that the movement of the punch (10) in form of the advancing movement during the cutting of the wall of the workpiece (8) and/or in form of the return movement during the release of the circular cutting edge (22) of the tool (2) is overlapped by an oscillation and/or the application of the high pressure exerted on the wall (8) is performed by the pressure medium (D) in the rhythm of an oscillation.

2. A method as claimed in claim 1, characterized in that the punching of the workpiece (8) by the punch (10) is performed by non-oscillating or oscillating, increasing or decreasing high pressure of the pressure medium (D).

3. A method as claimed in claim 1 and 2, characterized in that the cutting of the wall of the workpiece (8) up to a residual wall thickness is started at first by using an advancing movement of the punch (10) and thereafter the circular cutting edge (22) is released by the punch (10) by using a return movement of the punch (10), so that the cutout (1) is cut out from the wall of the workpiece (8) by the high pressure of the pressure medium (D) under a simultaneous superposition of oscillation of the punching movement of the punch (10) and/or the pressure of the pressure medium (D).

4. A method as claimed in one of the claims 1 to 3, characterized in that the start of the cutting of the wall of the workpiece (8) up to a residual wall thickness and the return movement of the punch (10) for the release of the circular cutting edge (22) by the punch (10) are performed alternatingly in the rhythm of an oscillation.

5. A method as claimed in one of the claims 1 to 4, characterized in that the frequency of the oscillation of the punch (10) and/or the pressure medium (D) is in the magnitude of 5 to 50 Hz.

6. A method as claimed in one of the claims 1 to 5, characterized in that the frequency of the oscillation of punch (10) and/or pressure medium (D) is in the ultrasonic range.

7. A method as claimed in one of the claims 1 to 6, characterized in that the oscillation amplitudes and/or the frequencies of the oscillations of punch (10) and pressure medium (D) or the same or different.

8. An apparatus for punching a workpiece, with a high-pressure deformation tool (2), with the punch (10) being arranged on one side of the wall of the workpiece (8) and with a high-pressure chamber (14) being disposed on the other side of the wall of the workpiece (8), and with a source (18) for providing a pressure medium (D) which can be pressurized with high pressure and a pressure supply line (16) for supplying the pressure medium to the high-pressure chamber, characterized in that the pressure cylinder (12) for producing the punch advancement and the punch return is coupled with a device for producing an oscillation of the punch (10) and/or that the pressure cylinder for producing the high pressure of the pressure medium is coupled with a device for producing an oscillation in the pressure medium.

9. An apparatus as claimed in claim 8, characterized in that a control device (20) is provided with which the punch movement and the oscillation of the punch (10) and/or the high-pressure of the pressure medium (D) and its superposition of oscillations are controllable.

## Revendications

1. Procédé pour le perçage d'une pièce, dans lequel la pièce (8) peut être conformée comme un corps creux produit par formage sous haute pression intérieure ou une pièce en forme de tôle hydroformée, et dans lequel une face de la paroi de la pièce (8) est exposée à un fluide sous pression (D) sous haute pression et son autre face à l'action d'un poinçon (10) guidé dans un outil (2) et le poinçon (10) découpe la paroi de la pièce (8) contre l'action du fluide sous pression (D) ou bien expose un bord de coupe (22) continu formé sur l'outil (2) et sur lequel la paroi de la pièce (8) est découpée sous l'action d'une pression croissante du fluide sous pression (D) ou exécute successivement ces deux opérations, caractérisé en ce que le mouvement d'avancement du poinçon (10) lors de la découpe de la paroi de la pièce (8) et/ou son mouvement de recul lors de l'exposition du bord de coupe (22) continu de l'outil (2) est associé à une vibration et/ou l'application de la haute pression exercée sur la paroi (8) par le fluide sous pression (D) se fait au rythme d'une vibration.

2. Procédé selon la revendication 1, caractérisé en ce que la perforation de la pièce (8) par le poinçon (10) est réalisée en présence d'une haute pression croissante ou décroissante, avec ou sans vibration, du fluide sous pression (D).

3. Procédé selon les revendications 1 et 2, caractérisé en ce que sous l'effet d'un avancement du poinçon (10), l'attaque de coupe dans la paroi de la pièce (8) a d'abord lieu jusqu'à une épaisseur de paroi résiduelle puis le recul du poinçon (10) expose le bord de coupe continu (22) du poinçon (10) de sorte que la découpe (1) est réalisée par la haute pression du fluide sous pression (D) avec vibration simultanée du mouvement du poinçon (10) et/ou de la pression du fluide sous pression (D) sur la paroi de la pièce (8).

4. Procédé selon l'une quelconque des revendications 1 à 3, caractérisé en ce que l'attaque de coupe dans la paroi de la pièce (8) jusqu'à une épaisseur de paroi résiduelle puis le recul du poinçon (10) pour exposer le bord de coupe continu (22) se font alternativement au rythme d'une vibration.

5. Procédé selon l'une quelconque des revendications 1 à 4, caractérisé en ce que la fréquence des vibrations du poinçon (10) et/ou du fluide sous pression (D) est de l'ordre de 5 à 50 Hz.

6. Procédé selon l'une quelconque des revendications 1 à 5, caractérisé en ce que la fréquence des vibrations du poinçon (10) et/ou du fluide sous pression (D) se situe dans la plage des ultrasons.

7. Procédé selon l'une quelconque des revendications 1 à 6, caractérisé en ce que l'amplitude et/ou la fréquence des vibrations du poinçon (10) et/ou du fluide sous pression (D) est égale ou différente.

8. Dispositif pour le perçage d'une pièce, avec un outil de formage sous haute pression (2), dans lequel le piston (10) est disposé sur une face de la paroi de la pièce (8) et un espace sous haute pression (14) du côté de l'autre face de la paroi de la pièce (8), avec une source (18) fournissant un fluide sous pression (D) pouvant être pressurisé sous haute pression et une conduite de pression (16) pour amener le fluide sous pression (D) dans l'espace sous haute pression, caractérisé en ce que le vérin de pression (12) réalisant l'avancement et le recul du poinçon est couplé avec un dispositif produisant une vibration du poinçon (10) et/ou en ce que le vérin de pression servant à produire la haute pression du fluide sous pression est couplé à un dispositif produisant des vibrations dans le fluide sous pression.

9. Dispositif selon la revendication 8, caractérisé en ce qu'il est prévu un dispositif de commande (20) qui permet de commander le mouvement du poinçon (10) et ses vibrations et/ou la haute pression du fluide sous pression (D) et les vibrations qui lui sont associées.
